# EUROPÄISCHE PATENTSCHRIFT

(11) **EP 0 519 905 B1**
(45) Veröffentlichungstag und Bekanntmachung des Hinweises auf die Patenterteilung: **08.01.1997**
(21) Anmeldenummer: 92890150.3
(22) Anmeldetag: 22.06.1992
(51) Int. Cl.: E05B 59/00

(54) **Einstemmschloss**
Mortise lock
Serrure encastrée

(30) Priorität: 21.06.1991 AT 1252/91
(43) Veröffentlichungstag der Anmeldung: 23.12.1992
(73) Patentinhaber: ROTO FRANK EISENWARENFABRIK AKTIENGESELLSCHAFT, 8401 Kalsdorf bei Graz (AT)
(72) Erfinder: Riznik, Peter, A-8430 Tillmitsch (AT); Hülble-Königsberger, Wolfgang, A-8330 Feldbach (AT); Hötzl, Manfred, A-8055 Graz (AT)
(74) Vertreter: Müllner, Erwin, Dr.

(56) Entgegenhaltungen:
- EP-A- 0 312 654
- EP-A- 0 378 124
- BE-A- 426 231
- DE-U- 9 104 766
- FR-A- 1 375 592
- GB-A- 2 175 950
- US-A- 3 242 706

## Beschreibung

Die Erfindung betrifft ein Einstemmschloß mit Stulp, Schloßgehäuse und mit einer in eine Schließblechtasche einrastbaren Schloßfalle, die gegen die Kraft einer Feder in das Schloßgehäuse zurückschiebbar und mittels einer Nuß durch einen Drücker, sowie gegebenenfalls mittels eines Wechsels über einen Schließzylinder und ein Riegelgesperre, betätigbar ist, sowie mit einer gegen Federkraft in das Schloßgehäuse einschiebbaren und im Stulp geführten Steuerfalle zur Blockierung der Schloßfalle gegen ein Zurückdrücken von außen, etwa durch Einschieben eines Plättchens in den Türspalt, wobei ein Riegel an der Steuerfalle über eine schräge Auflauffläche am Steuerfallenschaft und einen als Teil des Riegels ausgeführten und an der schrägen Auflauffläche anliegenden Mitnehmer kinematisch angelenkt ist, wobei der Riegel in der eingeschobenen Stellung der Steuerfalle in die Führungsbahn der Schloßfalle mit einem Abstand zu einer Anschlagfläche der Schloßfalle einrückbar ist und ein Einschieben der Schloßfalle über den Riegel hinaus verhindert, und wobei mit der Nuß mindestens ein Hebel verbunden ist, dessen freies Ende an dem Riegel zu dessen Zurückziehen bei Drückerbetätigung angreift, wobei der Abstand zwischen dem Riegel und der Anschlagfläche der Schloßfalle so groß ist, daß bei einer Drehbewegung der Nuß der Riegel aus der Führungsbahn der Schloßfalle herausbewegt wird, bevor die Schloßfalle den genannten Abstand zurückgelegt hat. Ein solches Schloß ist aus der GB-A-2 175 950 bekannt.

Bei Türen, die außen an Stelle eines Drückers über einen drehfesten Griff oder Knopf verfügen, wobei die Schloßfalle nur mit Hilfe des passenden Schlüssels zurückgezogen werden kann, sind Einbruchsmethoden mit Hilfe eines Kunststoffkärtchens bekannt. Dieses wird in den Türspalt dort eingeschoben, wo sich die Falle befindet. Das Kunststoffkärtchen, etwa eine Creditcard, ist einerseits elastisch genug, um sich dem Türfalz anzupassen und diesen zu überwinden und anderseits fest genug, um beim Auflaufen auf die Schrägfläche der Schloßfalle diese zurückzudrücken. Auf diese Weise konnten unversperrte Türen mit Schlössern der eingangs genannten Art rasch und unauffällig geöffnet werden. Versuche, auf der Schrägfläche der Schloßfalle V-förmige Nuten anzuordnen, um das elastische Kärtchen beim Andrücken an die Schrägfläche der Falle zu fangen und dadurch ein weiteres Zurückschieben der Schloßfalle zu verhindern, haben zu keinen überzeugenden Ergebnissen geführt.

Aus der DE-OS 34 47 748 ist es bekannt, zur Blockierung der in ein Schließblech eingreifenden Schloßfalle und damit zur Verhinderung der vorgenannten Einbruchsmethoden, eine zusätzliche Steuerfalle im Schloß vorzusehen. Die Steuerfalle ist bei geschlossener Tür mangels einer korrespondierenden Ausnehmung im Schließblech in das Schloß zurückgeschoben und greift über Steuerelemente und Hebel an einen Anschlag am Fallenschaft an. Da die erforderlichen Bauteile unmittelbar im Bereich der funktionswichtigen Kinematik des Schlosses liegen, ist die konkrete Ausbildung in der Praxis auch hinsichtlich der Montage kompliziert und es sind gegenseitige Beeinflussungen der übereinander liegenden Funktionselemente nicht auszuschließen.

Aus dem DE-U-91 04 766 ist ein Antipaniktürschloß bekannt, das über eine Falle und einen Fallenriegel verfügt. Ferner ist eine Zusatzfalle vorgesehen, die gegen Federkraft in das Schloßgehäuse einschiebbar ist. Diese Zusatzfalle wirkt auf eine Verriegelungsautomatik, die einen längs des Stulpes und parallel zu diesem verschiebbaren plattenförmigen Verriegelungsteil umfaßt. Beim Schließen der Tür wird durch die Zusatzfalle die Verriegelungsautomatik freigegeben, die den Fallenriegel ausschiebt, sodaß die Tür ohne Schlüssel verriegelt bzw. versperrt ist. Gleichzeitig wird die Falle durch den Verriegelungsteil gesperrt, der sich in die Bahn der Falle schiebt und diese hintergreift. Bei diesem Spezialschloß ist eine aufwendige Kinematik zur Steuerung der einzelnen Fallen- und Fallenriegelfunktionen und deren Wechselwirkung erforderlich.

Aus der GB-A-2 175 950 ist ein Schloß mit Riegel und Falle bekannt. Eine Steuerfalle liegt oberhalb des Fallenschaftes und hebt im ausgeschobenen Zustand bei offener Tür einen abgewinkelten Schwenkarm aus dem Verschiebungsbereich des Fallenschaftes. Bei geschlossener Tür wird die Steuerfalle zurückgedrückt und gibt den Hebel frei, der sich mit seiner knieförmigen Abwinkelung an eine Gleitfläche des Fallenschaftes anlegt. Die Gleitfläche endet mit einem Anschlag, welcher ein Einschieben der Falle bei geschlossener Tür verhindert, wenn der Schwenkarm nicht durch einen Ansatz der Drückernuß bei Drückerbetätigung angehoben wird. Der lange Schwenkarm erfordert eine vergrößerte Bautiefe des Schloßgehäuses, sodaß Normmaße nicht ohne weiteres eingehalten werden können.

Die Erfindung zielt darauf ab, die Bauweise der Fallenblokkierung zu vereinfachen, von der übrigen Schloßmechanik zu trennen und damit eine einfache Montage und einen störungsfreien Betrieb unter Beibehaltung der Abmessungen eines genormten, handelsüblichen Schloßgehäuses zu gewährleisten. Dies wird dadurch erreicht, daß die Steuerfalle in einem Abstand unterhalb der Schloßfalle angeordnet und der Riegel senkrecht zur Steuerfalle ausgerichtet und längs des Stulpes in einer parallel zum Stulp vorgesehenen Riegelführung linear verschiebbar ist.

Im Bereich zwischen Falle und Riegel ist bei einem handelsüblichen Schließblech jedenfalls eine Auflauffläche vorhanden, sodaß die Steuerfalle auf eine definierte Gegenfläche des Schließbleches aufläuft und nicht etwa im Falz eines Türstockes, z.B. in Schraubensenkungen, hängen bleibt. Der Stulp eines Schloßgehäuses ist besonders stark ausgebildet. Die dort angeordnete Riegelführung garantiert somit für die stabile Konstruktion. Der Riegel kann sich in diesem Bereich an den Stulp anschmiegen und erfordert nur einen geringen Platzbedarf. Die Verriegelung der Falle erfolgt nahe des Fallenkopfes, also in einem Bereich in welchem die Falle durch die Fallenöffnung im Stulp exakt geführt ist. Somit ergeben sich sehr gute Voraussetzungen für eine sichere und störungsfreie Funktion der Anordnung. Die Verriegelung kann bei geschlossener Tür nur durch den Drücker von innen oder durch den passenden Schlüssel über den Wechsel aufgehoben werden. Wird von außen mittels eines Einbruchswerkzeuges, wie etwa die einleitend genannte elastische Kunststoffkarte, auf die Schrägfläche der Schloßfalle eingewirkt, dann kann die Schloßfalle nur ein geringes Stück bis zum Anschlag an den Riegel zurückgeschoben werden. Die Wirkung der Schloßfalle als zuverlässiges Sperrelement bleibt zur Gänze erhalten. Zur Entriegelung bei Drückerbetätigung ist es zweckmäßig, wenn der den Riegel zurückziehende Hebel zweiarmig ausgebildet ist und wenn die Nuß einen Ansatz aufweist, der direkt mit dem Kraftarm des Hebels verbunden ist, dessen Lastarm direkt an dem Riegel angreift. Infolge des Abstandes zwischen der Schloßfallenanschlagfläche und dem Riegel für die Schloßfalle kann der Drücker oder Drehknopf etwas bewegt werden. Dadurch wird die Nuß um einen kleinen Winkel verdreht, bis die Schloßfalle an dem Riegel ansteht bzw. in dem Bereich der Riegelbahn kommt. Diese Drehbewegung der Nuß wird über den zweiarmigen Hebel, der eine entsprechende Übersetzung ermöglicht, auf den Riegel übertragen, der dadurch aus der Bahn der Schloßfalle zurückgezogen wird, sodaß er die Bewegung der Schloßfalle nicht behindert und ein Weiterdrehen der Nuß ermöglicht. Die Schloßfalle kann auch über einen Wechsel mit Hilfe eines Schlüssels zurückgezogen werden. Zur Aufhebung der Fallenverriegelung bei Schlüsselbetätigung ist eine spezielle Ausführungsform dadurch gekennzeichnet, daß mit dem Kraftarm das eine Ende eines Wechsels, beispielsweise eine Schubstange oder Platte, kinematisch verbunden und dessen anderes Ende über einen Schließzylinder und ein Riegelgesperre mit Zuhaltungen betätigbar ist. Der Wechsel führt jene Bewegungen aus, die auch über den Drücker und die Nuß einleitbar ist.

Ein Ausführungsbeispiel des Erfindungsgegenstandes ist in der Zeichnung dargestellt. Die Figur zeigt die Ansicht eines Einstemmschlosses bei abgenommener Schloßdecke. Für das Verständnis der Erfindung unwesentliche Teile wurden in der Zeichnung weggelassen. Dargestellt ist das Einstemmschloß bei offener Tür. Ein Schließblech ist dem Stulp gegenüber strichliert angedeutet.

In ein Schloßgehäuse 1 mit Stulp 2 ist eine Schloßfalle 3 gegen die Kraft einer Feder 4 einschiebbar. Die Schloßfalle 3 kann auch durch einen nicht dargestellten Drücker mittels einer Nuß 5 in bekannter Weise betätigt werden. Schließlich ist ein Wechsel 6 vorgesehen, der die Schloßfallenbetätigung mittels eines Schlüssels über einen Schloßzylinder 7 und ein Riegelgesperre 8 ermöglicht.

Bei geschlossener Tür greift die Schloßfalle 3 in eine Schließblechtasche 9 eines bloß mit strichlierten Linien angedeuteten Schließbleches 10 in einen Türstock ein. Durch den Türspalt hindurch könnte es mittels eines flexiblen Federplättchens, einem Kartonstreifen oder einer Kunststoffkarte (z.B. Creditkarte) gelingen, die Falle zurückzudrücken. Stößt nämlich das vorgenannte "Werkzeug" auf die Einlaufschräge der Schloßfalle, dann weicht diese bei fortgesetztem Druck zurück, bis sie hinter dem Stulp 2 verschwindet. Wenn das Einstemmschloß nicht gesperrt ist, sich also der Schloßriegel 11 in der dargestellten Position befindet, dann kann eine Tür mit starrem, äußerem Drücker oder Griff auf diese Weise geöffnet werden. Um die Schloßfalle in geschlossenem Zustand der Tür so zu verriegeln, daß sie nicht durch äußere Einwirkung, sondern nur über den innen befindlichen Drücker oder mittels des passenden Schlüssels über den Wechsel von außen geöffnet werden kann, ist folgende Konstruktion vorgesehen:

Eine Steuerfalle 12 ist im Stulp 2 unterhalb der Schloßfalle 3 gelagert. Der Steuerfalle 12 liegt keine Schließblechtasche gegenüber; das Schließblech 10 ist von der handelsüblichen Art. Bei geschlossener Tür wird daher die Steuerfalle 12 durch Auflaufen auf das Schließblech in das Schloßgehäuse hineingedrückt. Der Steuerfallenschaft weist eine schräge Auflauffläche 13 auf, an der ein von einem Riegel 14 vorspringender Mitnehmer 15 unter der Kraft einer Feder 16 anliegt. Der Riegel 14 ist an seinen beiden Enden geführt. Wird nun die Steuerfalle 12 gegen die Kraft einer Blattfeder 17 beim Schließen einer Tür zurückgedrückt, dann gleitet der Mitnehmer 15 längs der Auflauffläche 13 und somit der Riegel 14 nach oben, weil sich die andrückende Feder 16 entspannen kann. Der Riegel 14 kommt in die Riegelposition 14' und ragt damit in die Bewegungsbahn der Schloßfalle 3, wie dies strichliert dargestellt ist. Wird in der geschlossenen Stellung der Tür nun versucht, die Schloßfalle 3 von außen zurückzudrücken, läuft sie nach kurzem Weg gegen den in der Riegelposition 14' befindlichen, Riegel 14, der ein weiteres Zurückdrücken der Schloßfalle 3 verhindert.

Die Wirkung des Riegels 14 in der Riegelposition 14' muß aber aufgehoben werden, wenn die Schloßfalle befugterweise mittels des Drückers von innen oder über den Wechsel 6 von außen durch einen passenden Schlüssel betätigt werden soll. Dazu ist ein mittig oder außermittig gelagerter, zweiarmiger Hebel 18 mit seinem Kraftarm mit einem Ansatz 19 der Nuß 5 gelenkig verbunden und greift mit seinem Lastarm an den Riegel 14 an. Wird nun der Drücker betätigt, dann kann die Nuß 5 jedenfalls um einen kleinen Winkel gedreht werden, bis die Schloßfalle 3 an die Riegelposition 14' gelangt. Diese Drehbewegung der Nuß 5 wird somit über den Ansatz 19 und den zweiarmigen Hebel 18 als Linearbewegung auf den Riegel 14 übertragen, der aus seiner vorgeschobenen Riegelposition 14' in die mit vollen Linien gezeichnete Stellung zurückgezogen wird. In dieser Riegelstellung wird die Schloßfalle 3 in ihrer Rückzugsbewegung nichtmehr behindert. Die Schloßfalle 3 kann also infolge des Abstandes zwischen Falle 3 und Riegel 14 in der Riegelposition 14', welcher Abstand eine Bewegung des Drückers und damit der Hebelverbindungen bis zum Riegel 14 erlaubt, mit Hilfe des Drückers wie bei einem üblichen Einstemmschloß betätigt werden. Aber auch mittels eines Schlüssels kann der Riegel 14 aus der Riegelposition 14' zurückgezogen werden, weil der Wechsel 6, der bei Schlüsselbetätigung hochgeschoben wird, ebenfalls den zweiarmigen Hebel 18 verdreht, sodaß sein Lastarm in der Zeichnung nach unten drückt und den Riegel 14 damit aus der Riegelposition 14' zurückzieht. Beim Weiterdrehen des Schlüssels wird so wie beim weiteren Betätigen des Drückers die Schloßfalle 3 zur Gänze über den Verriegelungspunkt hinaus zurückgezogen.

## Patentansprüche

1. Einstemmschloß mit Stulp (2), Schloßgehäuse (1) und mit einer in eine Schließblechtasche (9) einrastbaren Schloßfalle (3), die gegen die Kraft einer Feder (4) in das Schloßgehäuse zurückschiebbar und mittels einer Nuß (5) durch einen Drücker, sowie gegebenenfalls mittels eines Wechsels (6) über einen Schließzylinder (7) und ein Riegelgesperre (8), betätigbar ist, sowie mit einer gegen Federkraft in das Schloßgehäuse (1) einschiebbaren und im Stulp (2) geführten Steuerfalle (12) zur Blockierung der Schloßfalle (3) gegen ein Zurückdrücken von außen, etwa durch Einschieben eines Plättchens in den Türspalt, wobei ein Riegel (14) an der Steuerfalle (12) über eine schräge Auflauffläche (13) am Steuerfallenschaft und einen als Teil des Riegels (14) ausgeführten und an der schrägen Auflauffläche (13) anliegenden Mitnehmer (15) kinematisch angelenkt ist, wobei der Riegel (14) in der eingeschobenen Stellung der Steuerfalle (12) in die Führungsbahn der Schloßfalle (3) mit einem Abstand zu einer Anschlagfläche der Schloßfalle (3) einrückbar ist und ein Einschieben der Schloßfalle (3) über den Riegel (14) hinaus verhindert, und wobei mit der Nuß (5) mindestens ein Hebel (18) verbunden ist, dessen freies Ende an dem Riegel (14) zu dessen Zurückziehen bei Drückerbetätigung angreift, wobei der Abstand zwischen dem Riegel (14) und der Anschlagfläche der Schloßfalle (3) so groß ist, daß bei einer Drehbewegung der Nuß (5) der Riegel (14) aus der Führungsbahn der Schloßfalle (3) herausbewegt wird, bevor die Schloßfalle (3) den genannten Abstand zurückgelegt hat, **dadurch gekennzeichnet**, daß die Steuerfalle (12) in einem Abstand unterhalb der Schloßfalle (3) angeordnet und der Riegel (14) senkrecht zur Steuerfalle (12) ausgerichtet und längs des Stulpes (2) in einer parallel zum Stulp (2) vorgesehenen Riegelführung linear verschiebbar ist.

2. Einstemmschloß nach Anspruch 1, **dadurch gekennzeichnet**, daß der den Riegel (14) zurückziehende Hebel (18) zweiarmig ausgebildet ist daß die Nuß (5) einen Ansatz (19) aufweist, der direkt mit dem Kraftarm des Hebels (18) verbunden ist, und daß der Lastarm des Hebels (18) direkt an dem Riegel (14) angreift.

3. Einstemmschloß nach Anspruch 2, **dadurch gekennzeichnet**, daß mit dem Kraftarm das eine Ende eines Wechsels (6), beispielsweise eine Schubstange oder Platte, kinematisch verbunden und dessen anderes Ende über einen Schließzylinder (7) und ein Riegelgesperre (8) mit Zuhaltungen betätigbar ist.

## Claims

1. A mortise lock with cover (2), lock housing (1) and with a lock catch (3) able to be engaged into a closure sheet metal pocket (9), which lock catch (3) is able to be pushed back against the force of a spring (4) into the lock housing and is able to be actuated my means of a nut (5) by a pusher, and also if necessary by means of a changeover (6) via a lock cylinder (7) and a bolt closure (8), and also with a control catch (12) able to be pushed into the lock housing (1) against spring force and guided in the cover (2) to block the lock catch (3) against pressing back from the exterior, for instance by pushing in a small plate into the door gap, in which a bolt (14) is kinematically articulated on the control catch (12) over an inclined run-up surface (13) on the control latch shaft and a carrier (15) constructed as part of the bolt (14) and lying against the inclined run-up surface (13), in which the bolt (14) in the pushed-in position of the control catch (12) is able to be engaged into the guideway of the lock catch (3) at a distance from a stop face of the lock catch (3) and prevents a pushing in of the lock catch (3) beyond the bolt (14), and in which there is connected with the nut (5) at least one lever (18), the free end of which engages on the bolt (14) for its withdrawal on actuation of the pusher, in which the distance between the bolt (14) and the stop face of the lock catch (3) is so great that with a rotary movement of the nut (5) the bolt (14) is moved out from the guideway of the lock catch (3) before the lock catch (3) has covered the said distance, characterised in that the control catch (12) is arranged at a distance beneath the lock catch (3) and the bolt (14) is aligned perpendicularly to the control catch (12) and is displaceable linearly along the cover (2) in a bolt guide provided parallel to the cover (2).

2. A mortise lock according to Claim 1, characterised in that the lever (18) drawing back the bolt (14) is constructed so as to be two-armed, that the nut (5) has an extension (19) which is directly connected with the power arm of the lever (18), and that the load arm of the lever (18) engages directly on the bolt (14).

3. A mortise lock according to Claim 2, characterised in that the one end of a changeover (6), for example a push rod or plate, is connected kinematically with the power arm, and its other end is able to be actuated via a lock cylinder (7) and a bolt closure (8) with tumblers.

## Revendications

1. Serrure encastrée comportant une têtière (2), un boîtier de serrure (1) et un pêne demi-tour (3) qui est susceptible d'être verrouillé dans un logement de gâche (9), est rétractable à l'encontre du rappel d'un ressort (4) dans le boîtier de serrure et est susceptible d'être actionné au moyen d'un fouillot (5) par l'intermédiaire d'une poignée de porte, ainsi que, le cas échéant, au moyen d'une tringle (6) par l'intermédiaire d'un cylindre de serrure (7) et d'un pêne dormant (8), et comprenant en outre un pêne de condamnation (12) susceptible d'être introduit dans le boîtier de serrure (1) à l'encontre de la force d'un ressort et guidé dans la têtière (2) pour le blocage du pêne demi-tour (3) à l'égard d'une poussée de rappel venant de l'extérieur, par exemple par introduction d'une plaquette dans le jeu entre dormant et ouvrant, un verrou (14) étant cinématiquement articulé au pêne de condamnation (12) par l'intermédiaire d'une surface de rampe oblique (13) sur la queue du pêne de condamnation et d'un organe d'entraînement (15) formant une partie du verrou (14) et placé au contact de la surface de rampe oblique (13), le verrou (14) dans la position rétractée du pêne de condamnation (12) étant repoussé sur le trajet de guidage du pêne demi-tour (3) à distance par rapport à une surface de butée de ce pêne demi-tour (3) et empêchant ainsi un coulissement de ce pêne demi-tour (3) au delà du verrou (14), tandis qu'est relié au fouillot (5) au moins un levier (18), dont l'extrémité libre est en contact avec le verrou (14) pour le retrait de ce dernier lors de l'actionnement de la poignée de porte, de l'espacement entre le verrou (14) et la surface de butée du pêne demi-tour (3) étant tel que, lors d'une rotation du fouillot (5), le verrou (14) soit repoussé hors du trajet de guidage du pêne demi-tour (3) avant que le pêne demi-tour (3) n'ait été retiré du dit espacement, caractérisé en ce que le pêne de condamnation (12) est placé sous le pêne demi-tour (3) et est espacé de celui-ci et en ce que le verrou (14) est orienté perpendiculairement au pêne de condamnation (12) et est susceptible de coulisser linéairement le long de la têtière (2) dans un guide de verrou parallèle à cette têtière (2).

2. Serrure encastrée selon la revendication 1, caractérisée en ce que le levier (18) de retrait du verrou (14) comporte deux bras ,en ce que le fouillot (5) présente un prolongement (19) qui est directement relié au bras récepteur du levier (18), et en ce que le bras récepteur de charge du levier (18) est directement en contact avec le 5 verrou (14).

3. Serrure encastrée selon la revendication 2, caractérisée en ce qu'au bras récepteur de force est reliée cinématiquement l'une des extrémités d'une tringle (6), par exemple une barre ou une plaque coulissante, dont l'autre extrémité est susceptible d'être actionné au moyen d'un cylindre de serrure (7) et d'un pêne dormant (8) avec des paillettes.
